# EUROPÄISCHE PATENTSCHRIFT

(11) **EP 4 356 486 B1**
(45) Veröffentlichungstag und Bekanntmachung des Hinweises auf die Patenterteilung: **01.07.2026**
(21) Anmeldenummer: 22740765.7
(22) Anmeldetag: 23.05.2022
(51) Int. Cl.: H01R 13/447, H01R 13/73, H01R 25/00, A47B 21/06

(54) **VER- UND ENTRIEGELUNGSMECHANISMUS FÜR EIN STECKDOSENSYSTEM**
LOCKING AND RELEASE MECHANISM FOR A PLUG CONNECTOR SYSTEM
MÉCANISME DE VERROUILLAGE ET DE LIBÉRATION POUR SYSTÈME DE CONNECTEUR MÂLE

(30) Priorität: 14.06.2021 DE 102021003004
(43) Veröffentlichungstag der Anmeldung: 24.04.2024
(73) Patentinhaber: Frank, Hans-peter, 74653 Künzelsau (DE); Longo, Antonio Antonello, 71034 Böblingen (DE)
(72) Erfinder: Frank, Hans-peter, 74653 Künzelsau (DE); Longo, Antonio Antonello, 71034 Böblingen (DE)
(74) Vertreter: Wimmer, Stephan
(86) Internationale Anmeldenummer: PCT/DE2022/000057
(87) Internationale Veröffentlichungsnummer: WO 2022/262884

(56) Entgegenhaltungen:
- EP-A1- 2 783 600
- CN-U- 209 266 770
- KR-A- 20090 124 901

## Beschreibung

Die Erfindung betrifft einen Ver- und Entriegelungsmechanismus für ein Steckdosensystem.

### Stand der Technik

Bekannt sind Steckdosen als elektrischer Steckverbinder zwischen Leitungen. Spannungsführende Steckdosen sind Buchsen bzw. Kupplungen, da die Bauform "weiblich" ist, die Buchse also nach innen weisende Kontaktöffnungen aufweist. In die Buchse können Stecker eingesteckt werden. Sie sind entweder fest an einer Wand, also Aufputz, oder versenkt, also Unterputz, installiert, oder als Tisch- oder Mehrfachsteckdosen o.dgl. ausgebildet.

Tischsteckdosen weisen beispielsweise ein quaderförmiges Einbaugehäuse auf, in das ein oder mehrere Steckdosentöpfe eingeformt oder eingesetzt sind. Zum elektrischen Speisen der Steckdosen ist eine Anschlussleitung vorgesehen, deren eines Ende mit den Steckdosen kontaktiert ist und deren anderes Ende einen Stecker trägt. Tischsteckdosen können auch beispielsweise durch Federkraft in diversen Einbaugehäusen im Tisch versenkt werden.

Die DE 202 15 725 U1 zeigt eine "Tischsteckdose" mit einem länglichen Einbaugehäuse aus Isoliermaterial mit Steckdosen, deren Stromzuleitungen sowie Endkappen aus Isoliermaterial auf dem Einbaugehäuse, wobei unter dem Einbaugehäuse ein Abteil mit einer offenen Vorderseite gebildet und diese mit einer Klappe verschließbar ist, wobei an der Klappe innen wenigstens ein Leitungshalter angeordnet ist.

Die CN 209 266 770 U offenbart eine "Verborgene Stromtafel". Das Gebrauchsmuster bezieht sich auf eine verborgene Stromtafel (1000). Die Ladevorrichtung dient zum Einstecken von elektrischen Geräten und zum Laden eines informationstechnischen Gerätes und/oder zur Datenübertragung. Das Gebrauchsmuster betrifft eine Steckdosenanordnung (100), die sich entlang einer Längsachse (X) erstreckt, um in der Oberfläche der X-Achse versenkt zu werden, und die Folgendes umfasst: ein bewegliches Steckdosensystem (100), das sich entlang einer vertikalen Y-Achse und relativ zu einem Rahmengehäuse (200) verschiebt und Folgendes umfasst: mindestens eine Steckdose, eine Basis (40) mit einer Welle (70) und ein Getriebe (60); das Rahmengehäuse (200) umfasst mindestens: eine äußere Struktur (210), eine Basis (230) mit elastischen Elementen (240, 250); ein Verriegelungssystem (260) zum Halten/Lösen des beweglichen Steckdosensystems (100); Klemmmittel (300) zum Verriegeln des Rahmens an der Oberfläche; das bewegliche Steckdosensystem (100) kann durch einen leichten Druck auf seinen äußeren Eingriffsbereich (50) automatisch entfaltet werden und es greift in einen Schaft (70) ein, der durch ein Verriegelungssystem (260) durch Aufbringen eines manuellen Drucks auf den äußeren Eingriffsbereich (50) festgehalten wird.

Die EP 2 783 600 A1 betrifft einen "Halterungsvorrichtung für Geräte in einer Möbelplatte". Der Halter (1) hat ein Gehäuse (8) mit einer beweglichen Vorrichtung zum Ein- und Ausfahren der in die Möbelplatte integrierten Vorrichtung (2). Die bewegliche Vorrichtung hat eine Zwei- Wege-Bahn bzw. Führungsschiene (3) und eine schwingende Platte (4), um die in die Möbelplatte integrierte Vorrichtung von der Ruheposition unter der Oberseite der Möbelplatte in die Bereitschaftsposition über der Möbelplatte und umgekehrt zu bewegen. Die oszillierende Platte hat eine Drehwelle (5) mit Schenkelfeder und Führungsstift (6) zur Führung der oszillierenden Platte. Ein unabhängiger Anspruch bezieht sich auf ein Verfahren zum Integrieren eines Halters in eine Möbelplatte.

Die DE 296 22 212 U1 offenbart eine "Ausziehbare Steckdose zur Aufnahme von mehreren Verbrauchern". Die ausziehbare Steckdose zur Aufnahme von mehreren Verbrauchern, die in einem Gehäuse geführt ist, weist eine Frontsteckdose auf, wobei das Gehäuse (1) auf der Frontseite eine Steckdose (2) aufweist, und beim Herausziehen der Steckdose (2) aus dem Gehäuse (1) noch mehrere seitlich angebrachte Steckdosen (3) zu finden sind.

Nachteilig an den bekannten Steckdosen bzw. Steckdosenbuchsen ist, dass die Bauhöhe dieser Steckdosen beim Einbau in Platten von Möbeln wie beispielsweise in der Küche größer ist als die Plattenstärke des Möbels. Für das Einbringen der Steckdosen ist eine erhebliche Bautiefe in der Tischplatte notwendig.

Aufgabe der Erfindung ist es daher, eine Steckdosenbuchse zur Verfügung zu stellen, die einen platzsparenden Einbau in Platten ermöglicht.

### Offenbarung der Erfindung

Die Erfindung wird durch die Merkmale des Hauptanspruchs offenbart. Ausführungsformen und Weiterbildungen sind Gegenstand der sich an den Hauptanspruch anschließenden weiteren Ansprüche.

Es wird ein Ver- und Entriegelungsmechanismus für ein Steckdosensystem mit mindestens einer Steckdosenbuchse mit einem Steckdosenkorpus offenbart, wobei der Steckdosenkorpus durch einen Einschubmechanismus zusammenschiebbar bzw. zusammendrückbar ausgebildet ist. Der Steckdosenkorpus ist in eine Platte, insbesondere eine Tischplatte, versenkbar und weist einen oberen, einen mittleren und einen unteren Steckdosenkopf auf. Der untere sowie der obere Steckdosentopf sind jeweils federnd gelagert, der mittlere Steckdosentopf ist feststehend ausgebildet. Die Steckdosentöpfe können beim Versenken in die Tischplatte, insbesondere diejenige einer Küche, durch Zusammendrücken des federnd gelagerten oberen in den feststehenden mittleren und weiterhin in den federnd gelagerten unteren Steckdosentopf zusammengeschoben werden. Das Ineinander-Versenken kann ebenso durch Zusammendrücken, Zusammenklappen oder Zusammenfalten erfolgen. Der Steckdosenkorpus, aufweisend Steckdosen- und/oder Ladebuchsen wird in einen Tisch, beispielsweise eine Küchenplatte, eingebaut. Beim Herunterdrücken in den Raum inner- bzw. unterhalb der Küchenplatte lässt die Steckdosenbuchse sich durch Ineinanderschieben des oberen in den mittleren sowie unteren Steckdosentopfs des Steckdosenkorpus wie beschrieben zusammendrücken bzw. zusammenschieben und damit in die Tischplatte versenkt einschieben. Dadurch wird der Steckdosenkorpus zusammen mit seinem Einbaugehäuse und dem Steckdosenboden zu einem versenkbaren Steckdosensystem.

Dieses Steckdosensystem kann durch den erfindungsgemäßen Einschubmechanismus auch bei geringer Einbauhöhe, beispielsweise oberhalb von Schubladen, in eine Tischplatte eingebaut werden. Beim Zusammendrücken bzw. Zusammenfahren des Steckdosenkorpus bzw. dessen Einzelteilen, den einzelnen Steckdosentöpfen, wird dieses durch Gewindestifte, die in Führungsnuten gleiten, an der Frontseite und durch Doppelhaken als Hubbegrenzer an der Rückseite begrenzt.

Der obere und untere federnd gelagerter Steckdosentopf wird jeweils durch insbesondere sechs Führungen und insbesondere drei Federn geführt. Diese Bewegungseinrichtungen können statt Federn an anderen Bewegungsmitteln erfolgen, beispielsweise hydraulisch, pneumatisch, durch Zahnradstangen o.dgl. Zur Bewegung kann auch ein Motor eingesetzt werden.

Das Steckdosensystem weist an einem Steckdosenboden einen höhenjustierbaren Verrast- und Lösemechanismus auf. Dieser kann insbesondere eine justierbare Herzkurvensteuerung sein, um den justierten Steckdosenkorpus genau auf die gleiche Höhe in Bezug auf die Oberfläche der Tischplatte zu justieren. Es kann am Steckdosenboden ein Befestigungsring angeordnet werden, der über ein zweigängiges Gewinde verfügt und mit dem der Steckdosenkorpus, beispielsweise für eine Zweifachsteckdose, über äußere Flächen aufgeschraubt werden kann. Der Befestigungsring kann mit Schrauben durch Bohrungen in einem äußeren Bereich gesichert werden. Durch die Ausbildung des zweigängigen Gewindes kann der Befestigungsring von zwei Richtungen her in das Einbaugehäuse aufgeschraubt werden. Durch die Wahl der Einschraubrichtung des Befestigungsrings auf das Einbaugehäuse kann die gesamte Höhe des Steckdosensystems noch einmal in den Grenzen des Gewindes verringert werden.

Beim Herausfahren erfolgt das Öffnen der Steckdosenbuchse. Erst dann kann ein Stecker bzw. Schuko-Stecker in die Steckdosenbuchse eingeführt werden. Das Schließen und wieder Öffnen lässt sich beispielsweise auch mit einer Touchempfindlichen Oberfläche beispielsweise für Ladegeräte wie Touch-Charger erzielen. Es können zwei Steckdosen oder auch Ladegeräte nebeneinander angeordnet oder gegenüberliegend angeordnet sein. Nach dem Herunterfahren ist die Steckdose geschlossen und der Steckdosenkorpus kann bündig mit der Oberfläche der Platte, in die sie eingebaut ist, abschließen.

Der erfindungsgemäße Einschubmechanismus des Steckdosensystems mit der Steckdose und/oder dem Ladegerät bzw. der Steckdosen- und/oder Ladebuchse ist beispielsweise als turmförmige Konstruktion ausgebildet, welche die drei beschriebenen Steckdosentöpfe umfasst. Durch ein Draufdrücken auf die Oberseite der Konstruktion kann die Steckdose herausgefahren werden. In ausgefahrenem Zustand wird das Steckdosensystem durch an einem Umfang angeordnete Führungsdome gehalten, die für einen sicheren Sitz in der ausgefahrenen Endstellung sorgen. Beim Herunterdrücken wird die Steckdose wieder zusammengeschoben. Im heruntergeschobenen Zustand ist das Steckdosensystem des Steckdosenkorpus flach, klein und nicht störend angeordnet. Die Bewegung zum Ver- und Entriegeln kann auch motorisch erfolgen.

Im Frontbereich ist eine federnd gelagerte Dichtlippe ausgebildet. Dadurch wird die Steckdose im eingeschobenen, versenkten Zustand wasserdicht. Im ausgefahrenen Zustand weisen die Oberflächen der Steckdosenbuchsen oder auch die anderen Geräte wie Charger bzw. Ladevorrichtungen eine Distanz zur Tischfläche auf, so dass auch in ausgefahrenem Zustand ein Wassereindringen minimiert ist. Es können des Weiteren unterschiedlich gestaltete Luft- Ein- und - auslässe vorhanden sein, um mögliches Schwitzwasser austreten zu lassen.

Die Steckdosenbuchse weist hohe Erdungsbügel auf. Sie kann als Einzel- oder Mehrfachsteckdosenbuchse mit unterschiedlichen Ausgestaltungen wie rund, eckig usw. ausgebildet sein. Sie kann als Ein- bis X-fache europäische Steckdosenbuchse bzw. Schuko-Steckdosenbuchse und/oder als einbaubares Ladegerät wie USB A/C Charger ausgebildet sein. Es sind auch Kombinationen als Doppelschutzkontaktsteckdose, Drei- oder Vierfachsteckdose und/oder USB A/C Charger bei Verbreiterung des Steckdosenkorpus und dem Einbaugehäuse denkbar. Die Steckdose bzw. Steckdosenbuchse an sich ist genormt und kann in unterschiedliche Chassis eingebaut werden. Durch die erfindungsgemäße Anordnung wird eine Platzersparnis erzielt. Diese Platzersparnis beträgt beim Einfahren in die Platte ca. 10 - 15 mm, da sich durch die Betätigung des Einschubmechanismus die Einbautiefe bzw. der Platzbedarf erheblich verringert. Das zusammenschiebbare Steckdosensystem schiebt sich beim Eindrücken in eine Platte beispielsweise um ca. 10 - 15 mm zusammen und verringert dadurch das Maß in der Höhe von ca. 42 mm auf ca. 26 bis 31 mm.

Es kann auch eine Kabelführung innerhalb des Einbaugehäuses vorhanden sein, um ein Abknicken der Kabel zu verhindern. Innerhalb dieses Bereiches werden abgemantelte Leitungen bzw. Kabel in einem abgeschotteten Bereich innerhalb des Gehäuses gebündelt hindurchgeführt. Diese Leitungen können durch Kabelbinder ein- oder mehrfach befestigt werden, so dass das Ein- und Ausfahren zug- und drucklos für diese Leitungen erfolgt.

Weitere Vorteile und vorteilhafte Ausgestaltungen der Erfindung sind der nachfolgenden Figurenbeschreibung, den Zeichnungen und den Ansprüchen entnehmbar.

Nachfolgend wird ein Ausführungsbeispiel der erfindungsgemäßen Lösung anhand der beigefügten schematischen Zeichnungen näher erläutert. Es zeigt:
- Fig. 1: weist die Figuren Fig. 1a bis 1f eines Steckdosensystems mit einem Steckdosenkorpus mit mindestens einer Steckdose auf, wobei Fig. 1a eine Seitenansicht durch die einzelnen auseinandergezogen dargestellten Einzelteile zeigt, Fig. 1b eine Explosionsdarstellung in Schrägstellung sowie Fig. b eine Explosionsdarstellung in aufrechter Stellung zeigen, Fig. 1d eine Draufsicht, Fig. 1e einen Längsschnitt auf die auseinandergezogenen Einzelteile in der Schnittrichtung A - A und Fig. 1f einen Längsschnitt in Richtung B - B darstellt,
- Fig. 2: weist die Figuren 2a bis 2d auf, wobei Fig. 2a einen Längsschnitt durch einen aufrecht dargestellten Steckdosenkorpus zeigt, Fig. 2b eine isometrische Außenansicht in Schrägstellung, Fig. 2c eine Draufsicht und Fig. 2d einen weiteren Längsschnitt in liegender Position zeigt,
- Fig. 3: weist die Figuren 3a bis Fig. 3d auf, wobei Fig. 3a einen Längsschnitt durch den aufrecht dargestellten Steckdosenkorpus zeigt, Fig. 3b eine isometrische Außenansicht in Schrägstellung, Fig. 3c eine Draufsicht und Fig. 3d einen weiteren Längsschnitt in liegender Position zeigt,
- Fig. 4: weist die Fig. 4a bis 4d auf, wobei in dieser Ansicht das Steckdosensystem zusammengeschoben dargestellt ist, wobei Fig. 4a einen Längsschnitt durch den aufrecht dargestellten Steckdosenkorpus zeigt, Fig. 4b eine isometrische Außenansicht in geschlossenem Zustand in Schrägstellung, Fig. 4c eine Draufsicht und Fig. 4d einen weiteren Längsschnitt in liegender Position zeigt,
- Fig. 5: zeigt die Fig. 5a bis 5c, wobei Fig. 5a eine Explosionsdarstellung schräg von oben zeigt, Fig. 5b eine Seitenansicht der auseinandergezogenen Einzelteile zeigt und Fig. 5c eine weitere Explosionsdarstellung schräg von unten darstellt,
- Fig. 6: zeigt die Fig. 6a bis 6c, wobei Fig. 6a eine Explosionsdarstellung schräg von oben zeigt, Fig. 6b eine Seitenansicht der auseinandergezogenen Einzelteile zeigt und Fig. 6c eine weitere Explosionsdarstellung schräg von unten darstellt,
- Fig. 7: weist die Fig. 7a bis 7d auf, wobei Fig. 7a einen Längsschnitt durch einen mittleren Steckdosentopf, Fig. 7b eine Draufsicht, Fig. 7c einen weiteren Längsschnitt sowie Fig. 7d einen Längsschnitt in liegender Position darstellt und
- Fig.8: zeigt die Fig. 8a bis 8g, wobei Fig. 8a einen Längsschnitt durch die drei Steckdosentöpfe in der Schnittrichtung B - B nach Fig. 8e darstellt, die Fig. 8b einen Längsschnitt durch das Gehäuse zeigt, Fig. 8c eine Schrägansicht des Längsschnitts nach Fig. 8a zeigt, Fig. 8d eine Schrägansicht des Längsschnitts nach Fig. 8b zeigt, Fig. 8e eine Draufsicht mit der Angabe der Schnittrichtung B - B zeigt, Fig. 8f eine Schrägansicht aus der anderen Richtung der Fig. 8a darstellt und Fig. 8g eine weitere Schrägansicht nach Fig. 8b zeigt.

In Fig. 1a ist ein Ver- und Entriegelungsmechanismus für ein Steckdosensystem 100 dargestellt. Das Steckdosensystem 100 weist einen Steckdosenkorpus 10 auf. Der Steckdosenkorpus 10 wird gebildet aus einem unteren Steckdosentopf 12, einem mittleren Steckdosentopf 14 sowie einem oberen Steckdosentopf 16. Die Steckdosentöpfe 12 und 16 sind dabei federnd gelagert, der mittlere Steckdosentopf 14 ist feststehend ausgebildet. Es erfolgt beim Herunterdrücken eine reversible Feststellung der Position durch den Anschlag der Federn der beiden Steckdosentöpfe 12 und 16. Durch nochmaliges Drücken kann diese Feststellung wieder gelöst werden und der Steckdosenkorpus 10 mit den Steckdosentöpfen 12, 14, 16 fahren wieder nach oben. Erst dann sind die einzuschiebenden Steckdosen bzw. Ladegeräte wieder erreichbar. Es ist ein Steckdosenboden 18 ausgebildet. Des Weiteren ist ein Befestigungsring 20 ausgebildet. Dieser Befestigungsring 20 verfügt über ein zweigängiges Gewinde und wird beispielsweise bei einer Zweifachsteckdose über äußere Flächen aufgeschraubt. Der Befestigungsring 20 kann mit Schrauben durch Bohrungen hindurch in einem äußeren Bereich gesichert werden. Der Befestigungsring 20 kann von seinen beiden Seiten her verwendet werden. Durch sein zweigängiges Gewinde ist die Einschraubtiefe der beiden Seite unterschiedlich, so dass je nach gewählter Seite eine höhere oder eine flachere Einschraubtiefe erreicht wird. Dabei wird durch die Wahl der Seite mit einer insgesamt flacheren Form ein zusätzlicher Höhengewinn beim Einschrauben erzielt, so dass die Gesamthöhe des Steckdosensystems 100 noch einmal verringert werden kann. Der Befestigungsring kann in einer Ausführungsform auch mit Silikon eingeschraubt bzw. verklebt werden.

Der mittlere Steckdosentopf 14 kann eine Ausbildung für Steckdosen sowie für Ladegeräte, sogenannte Charger, aufweisen, beispielsweise USB-Charger. Es können mindestens eine oder mehrere Steckdosen- und/oder Ladebuchsen für die einzusteckenden Steckdosen ausgebildet sein. Der obere Steckdosentopf 16 weist eine Hubbegrenzungsnut 22 auf. Des Weiteren weist der obere Steckdosentopf 16 eine Dichtlippe 24 auf, die insbesondere federnd gelagert ist. Diese Dichtlippe 24 macht das Steckdosensystem 100 im eingefahrenen Zustand wasserdicht und minimiert ein Wassereindringen auch im ausgefahrenen Zustand.

Das zusammenschiebbare Steckdosensystem 100 schiebt sich beim Eindrücken in eine Tischplatte beispielsweise um ca. 10 - 15 mm zusammen und verringert dadurch das Maß in der Höhe von ca. 42 mm auf ca. 26 bis 31 mm.

Fig. 1b zeigt die Anordnung der Einzelteile des Steckdosensystems in einer schrägen Explosionsansicht des auseinandergezogenen Systems.

Fig. 1c stellt das Steckdosensystem 100 mit dem Steckdosenkorpus 10 dar. An der Oberseite des oberen Steckdosentopfs 16 ist eine erste Blende, in diesem Ausführungsbeispiel eine Metallblende 26 und an einem Einbaugehäuse 30 des mittleren feststehenden Steckdosentopfs 14 ist eine zweite Metallblende 28 ausgebildet. Diese Blenden können auch aus Kunststoff oder einem anderen geeigneten Material ausgebildet sein. Denkbar wäre auch eine Optik vergleichbar derjenigen der Oberfläche der Platte, in die das Steckdosensystem eingebaut wird. Beim Einschieben des oberen Steckdosentopfs 16 in den mittleren Steckdosentopf 14 schließen diese beiden Metallblenden 26, 28 bündig miteinander ab. Im mittleren Steckdosentopf 14 ist mindestens ein, insbesondere jedoch sechs Führungsbuchsen 32 ausgebildet. Diese Führungsbuchsen 32 dienen der Führung des oberen Steckdosentopfs 16 sowie des unteren Steckdosentopfs 18. Des Weiteren ist mindestens ein, insbesondere jedoch sechs Führungsdome 34 für den oberen Steckdosentopf 16 sowie den unteren Steckdosentopf 12 ausgebildet.

Fig. 1d zeigt die Lage der Schnittebenen A - A für die Fig. 1e und B - B für die Fig. 1f.

Fig. 1e zeigt den unteren, federnd gelagerten Steckdosentopf 12 mit einer Hubbegrenzung 36 sowie Führungsdomen 34, den mittleren, feststehenden Steckdosentopf 14 mit Führungsbuchsen 32 und den oberen, federnd gelagerten Steckdosentopf 16 mit einer weiteren Hubbegrenzung 36 sowie Führungsdomen 34. Beim Zusammenschieben werden die Führungsdome 36 des unteren Steckdosentopfs 12 und des oberen Steckdosentopfs 16 jeweils von unten und oben in die jeweiligen Führungsbuchsen 32 des mittleren Steckdosentopfs 14 eingeschoben. Des Weiteren sind der Steckdosenboden 18 sowie der Befestigungsring 20 dargestellt.

In Fig. 1f ist der Steckdosenboden 18 dargestellt, der einen höhenjustierbaren Verrast- und Lösemechanismus aufweist. Dieser Mechanismus ist in diesem Ausführungsbeispiel als Herzkurvensteuerung 38 ausgebildet. Die Herzkurvensteuerung 38 ist doppelt federgelagert. Der untere Steckdosentopf 12 weist eine federnde Lagerung 40 auf.

Fig. 2 zeigt das Steckdosensystem 100 in ausgefahrenem Zustand.

Fig. 2a stellt das Steckdosensystem 100 mit dem Steckdosenkorpus 10 im Schnitt dar, der aus dem unteren Steckdosentopf 12, dem mittleren Steckdosentopf 14 sowie dem oberen Steckdosentopf 16 ausgebildet ist. Die Darstellung erfolgt in der Schnittlinie A - A, vgl. Fig. 2c. Des Weiteren ist die doppelt gelagerte Herzkurvensteuerung 38 dargestellt.

Fig. 2b zeigt das ausgefahrene Steckdosensystem in einer isometrischen Ansicht. Es sind in diesem Ausführungsbeispiel zwei Steckdosenbuchsen 42 ausgebildet.

Fig. 2c zeigt die Schnittrichtung A - A, vgl. Fig. 2a, sowie B - B, hier gezeigt in einer Draufsicht. Es ist dargestellt, dass der Befestigungsring 20 mit Schrauben 44 an einem Untergrund befestigt ist.

Fig. 2d zeigt das Steckdosensystem im ausgefahrenen Zustand entlang der Schnittebene B - B. Es ist ein hinterer, unterer Ausfahranschlag 46 sowie ein hinterer, oberer Ausfahranschlag 48 ausgebildet und die federnd gelagerte Dichtlippe 24 dargestellt.

Fig. 3 stellt das Steckdosensystem 100 dar, wobei dieses ausgefahren vorliegt, jedoch der obere Steckdosentopf 16 in den mittleren Steckdosentopf 14 eingefahren bzw. zusammengeschoben ist. So kann der jetzt verkleinerte Steckdosenkorpus 10 in das Einbaugehäuse 30 eingeschoben werden, wobei eine sehr verkleinerte Einbau-Steckdosenbuchse und/oder USB-Charger-Dosenbuchse bereitgestellt wird.

Fig. 3a zeigt die veränderte Form einer Steckdosen-/USB-Ladebuchse 42, die durch das Zusammenschieben des oberen Steckdosentopfs 16 (in dieser Ansicht verdeckt, da eingeschoben, Schubrichtung mit einem Pfeil angegeben) in den mittleren Steckdosentopf 14 elliptisch und nicht mehr rund ausgebildet ist in der Schnittebene A - A.

Fig. 3b zeigt die verkleinerte Version, die durch das Einschieben des oberen Steckdosentopfs 16 (in dieser Ansicht verdeckt, da eingeschoben) in den mittleren Steckdosentopf 14 entsteht und die ansonsten rundliche Ausführung der Steckdosen-/USB-Ladebuchse 42 in jetzt elliptischer Form.

Fig. 3c zeigt die Position der Schnittebenen A - A und B - B für die Fig. 3a sowie 3b.

Fig. 3d stellt den mittleren Steckdosentopf 14 dar, in den der obere Steckdosentopf 16 eingeschoben ist. Der untere Steckdosentopf 12 weist die doppelt federgelagerte Herzkurvensteuerung 38 auf.

Fig. 4 zeigt den Zustand, bei dem der untere Steckdosentopf 12 und der obere Steckdosentopf 16 in den mittleren Steckdosentopf 14 hinein- und damit der untere Steckdosentopf 12 sowie der obere Steckdosentopf 16 zusammengeschoben sind.

Fig. 4a zeigt die Schubrichtung für das Einschieben der beiden Steckdosentöpfe 12 sowie 16 durch die angegebenen Pfeile an. Von außen ist nur noch das Einbaugehäuse 30 zu sehen. Dadurch ergibt sich für dieses Ausführungsbeispiel beispielhaft ein Einbaumaß von ca. 47,50 cm Höhe. Die Darstellung zeigt die Schnittebene C - C, wie in Fig. 4c dargestellt.

Fig. 4b zeigt die eingefahrene bzw. zusammengeschobene Form des Steckdosensystems 100. Die erste Metallblende 26 und die zweite Metallblende 28 schließen bündig miteinander ab und bilden eine ebene Fläche. Wenn das Steckdosensystem 100 in einen Küchentisch eingebaut ist, kann diese dadurch entstandene Fläche ebenfalls bündig mit der Oberfläche des Küchentischs abschließen.

Fig. 4c zeigt die Schnittlinie C - C für die in Fig. 4a gezeigte Schnittebene.

Fig. 4d stellt den zusammengeschobenen Zustand dar. Es ist eine Justierschraube 50 ausgebildet, die eine exakte Höheneinstellung im eingefahrenen Zustand ermöglicht.

Fig. 5 zeigt die Bestandteile des Steckdosensystems 100 in einem ausgefahrenen, auseinandergezogenen Zustand, wobei die einzelnen Baugruppen voneinander gelöst dargestellt sind. Das Steckdosensystem 100 ist mit Europäischen Steckdosen, einfach / doppel / X-fach, und/oder USB Charger A/C einfach / doppel / X-fach bestückt.

Fig. 5a stellt im oberen Bereich das Einbaugehäuse 30 dar, innerhalb dessen der obere Steckdosentopf 16, der mittlere Steckdosentopf 14 sowie der untere Steckdosentopf 12 in zusammengeschobenen Zustand vollständig aufgenommen sind. Der obere Steckdosentopf 16, der mittlere Steckdosentopf 14 sowie der untere Steckdosentopf 12 bilden zusammen den Steckdosenkorpus aus, der als Funktionskörper ausgebildet ist. In der vorliegenden Darstellung sind diese einzelnen Teile voneinander gelöst und auseinandergezogen dargestellt. Es sind Führungsdome 34 dargestellt, die am Umfang angeordnet sind und für einen sicheren Sitz in der ausgefahrenen Endstellung sorgen.

Fig. 5b zeigt das Einbaugehäuse 30, den mittleren Steckdosentopf 14 mit der Angabe der Bewegungsrichtungen des oberen Steckdosentopfs 16 in den mittleren Steckdosentopf 14 sowie die entgegengesetzte Richtung der Bewegung des unteren Steckdosentopfs 12 hin den mittleren Steckdosentopf 14 hinein. Es sind zwei Buchsen 42 ausgebildet, eine davon ist eine USB-Ladebuchse, vom Betrachter aus links gezeigt, die andere eine Steckdosenbuchse, vom Betrachter aus rechts gezeigt.

Fig. 5c nach Fig. 5a zeigt die dort gezeigte Darstellung aus einem anderen Blickwinkel.

Die Fig. 6 zeigt entsprechende Darstellungen für den mittleren Steckdosentopf 14, in dem in diesen Darstellungen der unter Steckdosentopf 12 und der obere Steckdosentopf 16 hineingeschoben sind. Die einzelnen Baugruppen sind ebenfalls voneinander gelöst dargestellt.

Fig. 6a zeigt durch Angabe der Pfeile die eingeschobenen Steckdosentöpfe 12, 16 in den mittleren Steckdosentopf 14.

Fig. 6b zeigt die geänderte, ellipsenförmige Ausbildung der Steckdosen-/USB-Ladebuchsen 42, einmal als USB-Ladebuchse, das andere Mal als Steckdosenbuchse ausgebildet.

Fig. 6c nach Dig. 6a zeigt den Blickwinkel von unten auf den Befestigungsring 20 sowie den Steckdosenboden 18.

Fig. 7 stellt unterschiedliche Schnitte in den Schnittebenen dar, die in Fig. 7b angegeben sind. Es ist ein zusammengeschobener und eingefahrener Zustand dargestellt.

Fig. 7a zeigt einen Schnitt B - B. Es ist eine USB-Ladebuchse 42 ausgebildet. Des Weiteren ist ein Kontaktträger 52 eines Schutzkontakts dargestellt. Es können andere europäische Kontaktträger angeordnet sein.

Fig. 7b zeigt die Schnittebenen B - B für die Fig. 7a sowie C - C für die Fig. 7c.

Fig. 7c zeigt den eingeschobenen Zustand der Bauteile ineinander. Eine Justiermöglichkeit zur Erzielung der gleichen Höhe der Oberfläche des Steckdosensystems 100 wird durch die angeordnete Justierschraube 50 ermöglicht.

Fig. 7c zeigt in einer Detailansicht, der Ausschnitt ist durch einen Kreis gekennzeichnet, die Position und Ausbildung der Dichtlippe 24. Diese Dichtlippe 24 ist federnd gelagert und verhindert einen Wassereintritt.

Fig. 8 stellt die Anordnung unterschiedlicher Federn für das Zusammenschieben und Lösen des Ver- und Entriegelungsmechanismus für das Steckdosensystem dar.

Fig. 8a zeigt einen Längsschnitt B - B durch den Steckdosenkorpus 10.

Fig. 8b stellt die Anordnung von Ein- und Ausschubfedern 54 in das Einschubgehäuse 30 dar.

Fig. 8c zeigt den Steckdosenkorpus 10 aus Fig. 8a schräg von oben. Es sind Druckfedern 56 zum Ein- und Ausfahren des Steckdosenkorpus 10 ausgebildet. Es können insbesondere vier oder sechs Druckfedern 56 ausgebildet sein.

Fig. 8c stellt das Einschubgehäuse 30 dar, wobei die Blickrichtung in das Innere des Einschubgehäuses 30 gezeigt wird. Es sind die Ein- und Ausschubfedern 54 dargestellt. Des Weiteren sind Schlittenfunktionsfedern 58 ausgebildet, um die Schlittenfunktion zu ermöglichen. Für die Herzkurvenfunktion der Herzkurvensteuerung 38 (s. Fig. 8f) ist mindestens eine Herzkurvendruckfeder 60 ausgebildet.

Fig. 8e gibt die Schnittrichtung B - B für die jeweiligen Längsschnitte an.

Fig. 8f zeigt die Position des höhenjustierbaren Verrast- und Lösemechanismus, hier einer Herzkurvensteuerung 38 des Steckdosenkorpus 10.

Fig. 8g stellt in einer Schrägansicht von oben das Innere des Steckdosengehäuses 30 mit Blick auf die Einschubfedern 54 dar.

Alle in der Beschreibung, den nachfolgenden Ansprüchen und den Zeichnungen dargestellten Merkmale können sowohl einzeln als auch in beliebiger Kombination miteinander erfindungswesentlich sein.

### Bezugszeichenliste

- 10: Steckdosenkorpus
- 12: unterer Steckdosentopf
- 14: mittlerer Steckdosentopf
- 16: oberer Steckdosentopf
- 18: Steckdosenboden
- 20: Befestigungsring
- 22: Hubbegrenzungsnut
- 24: Dichtlippe
- 26: erste Metallblende
- 28: zweite Metallblende
- 30: Einbaugehäuse
- 32: Führungsbuchse
- 34: Führungsdom
- 36: Hubbegrenzung
- 38: Herzkurvensteuerung
- 40: federndes Lager
- 42: Steckdosen-/USB-Ladebuchse
- 44: Schraube
- 46: Ausfahranschlag unten
- 48: Ausfahranschlag oben
- 50: Justierschraube
- 52: Kontaktträger
- 54: Einschubfeder
- 56: Druckfeder
- 58: Schlittenfunktionsfeder
- 60: Herzkurvendruckfeder

- 100: Steckdosensystem
- A - A: Schnittlinie
- B - B: Schnittlinie
- C - C: Schnittlinie
- ----->: Pfeil Richtungsangabe Zusammenschieben

## Patentansprüche

1. Ver- und Entriegelungsmechanismus für ein Steckdosensystem (100) zum Einbau in eine Platte, wobei das Steckdosensystem (100) in die Platte versenkbar ausgebildet ist und dazu einen Steckdosenkorpus (10) mit einem Einbaugehäuse (30) aufweist,
**dadurch gekennzeichnet, dass**
der Steckdosenkorpus (10) einen unteren Steckdosentopf (12), einen mittleren Steckdosentopf (14) und einen oberen Steckdosentopf (16) aufweist, wobei die Steckdosentöpfe (12, 14, 16) innerhalb des Einbaugehäuses (30) reversibel zusammenschiebbar ausgebildet sind, so dass der Steckdosenkorpus (10) in der Höhe variabel ausgebildet ist, wobei der untere Steckdosentopf (12) und der obere Steckdosentopf (16) jeweils federnd gelagert und der mittlere Steckdosentopf (14) feststehend ausgebildet ist, so dass der untere Steckdosentopf (12) und der obere Steckdosentopf (16) in den mittleren Steckdosentopf (14) reversibel einschiebbar und der obere Steckdosentopf (16) und der untere Steckdosentopf (12) dadurch in der Richtung zueinander zusammenschiebbar sind, wobei an einer Oberseite des oberen Steckdosentopfs (16) eine erste Metallblende (26) ausgebildet ist und an dem Einbaugehäuse (30) eine zweite Metallblende (28) ausgebildet ist, so dass beim Einschieben des oberen Steckdosentopfs (16) in den mittleren Steckdosentopf (14) in das Einbaugehäuse (39) die beiden Metallblenden (26, 28) bündig miteinander abschließen.

2. Ver- und Entriegelungsmechanismus nach Anspruch 1, **dadurch gekennzeichnet, dass** ein Steckdosenboden (18) sowie ein Befestigungsring (20) ausgebildet sind.

3. Ver- und Entriegelungsmechanismus nach einem der vorhergehenden Ansprüche, **dadurch gekennzeichnet, dass** im Steckdosenkorpus (10) mindestens eine Steckdosen- und/oder USB-Ladebuchse (42) ausgebildet ist.

4. Ver- und Entriegelungsmechanismus nach einem der Ansprüche 2 oder 3, **dadurch gekennzeichnet, dass** der Befestigungsring (20) über ein zweigängiges Gewinde verfügt.

5. Ver- und Entriegelungsmechanismus nach einem der vorhergehenden Ansprüche, **dadurch gekennzeichnet, dass** der obere Steckdosentopf (16) eine Hubbegrenzungsnut (22) und/oder eine Dichtlippe (24) aufweist.

6. Ver- und Entriegelungsmechanismus nach Anspruch 6, **dadurch gekennzeichnet, dass** die Dichtlippe (24) federnd gelagert ist.

7. Ver- und Entriegelungsmechanismus nach einem der vorhergehenden Ansprüche, **dadurch gekennzeichnet, dass** am mittleren Steckdosentopf (14) jeweils mindestens eine Führungsbuchse (32) ausgebildet ist, die der Führung des oberen Steckdosentopfs (16) sowie des unteren Steckdosentopfs (18) dient.

8. Ver- und Entriegelungsmechanismus nach einem der vorhergehenden Ansprüche, **dadurch gekennzeichnet, dass** mindestens ein Führungsdom (34) jeweils für den oberen Steckdosentopf (16) sowie den unteren Steckdosentopf (12) ausgebildet ist.

9. Ver- und Entriegelungsmechanismus nach einem der vorhergehenden Ansprüche, **dadurch gekennzeichnet, dass** mindestens ein hinterer, unterer Ausfahranschlag (46) sowie mindestens ein hinterer, oberer Ausfahranschlag (48) ausgebildet sind.

10. Ver- und Entriegelungsmechanismus nach einem der Ansprüche 3 bis 13, **dadurch gekennzeichnet, dass** der Steckdosenboden (18) als Verrast- und Lösemechanismus eine Herzkurvensteuerung (38) aufweist.

11. Ver- und Entriegelungsmechanismus nach Anspruch 14, **dadurch gekennzeichnet, dass** die Herzkurvensteuerung (38) doppelt federgelagert ist.

12. Ver- und Entriegelungsmechanismus nach einem der vorhergehenden Ansprüche, **dadurch gekennzeichnet, dass** Führungsdome (34) ausgebildet sind, die an einem Umfang des unteren Steckdosentopfs (12) angeordnet sind und für einen sicheren Sitz in der ausgefahrenen Endstellung sorgen.

13. Ver- und Entriegelungsmechanismus nach einem der vorhergehenden Ansprüche, **dadurch gekennzeichnet, dass** ein Kontaktträger (52) für einen Schutzkontakt ausgebildet ist.

14. Ver- und Entriegelungsmechanismus nach einem der vorhergehenden Ansprüche, **dadurch gekennzeichnet, dass** das Steckdosensystem (100) durch das Ausüben von Druck auf die erste Metallblende (26) betätigbar ist und dass dadurch entweder das Einfahren in die Platte oder das Herausfahren aus der Platte ausgelöst wird.

## Claims

1. Locking and unlocking mechanism for a socket system (100) for installation in a panel, wherein the socket system (100) is designed to be retractable into the panel and for this purpose comprises a socket body (10) having an installation housing (30),
**characterized in that**
the socket body (10) comprises a lower socket pot (12), a middle socket pot (14), and an upper socket pot (16), wherein the socket pots (12, 14, 16) are designed to be reversibly collapsible within the installation housing (30), such that the socket body (10) is variable in height, wherein the lower socket pot (12) and the upper socket pot (16) are each spring-mounted and the middle socket pot (14) is designed to be stationary, such that the lower socket pot (12) and the upper socket pot (16) can be reversibly inserted into the middle socket pot (14) and the upper socket pot (16) and the lower socket pot (12) can thereby be collapsed toward one another in the direction toward each other, wherein a first metal cover plate (26) is formed on an upper side of the upper socket pot (16) and a second metal cover plate (28) is formed on the installation housing (30), such that when the upper socket pot (16) is inserted into the middle socket pot (14) into the installation housing (39), the two metal cover plates (26, 28) are flush with one another.

2. Locking and unlocking mechanism according to claim 1, **characterized in that** a socket base (18) and a fastening ring (20) are formed.

3. Locking and unlocking mechanism according to one of the preceding claims, **characterized in that** at least one socket receptacle and/or USB charging port (42) is formed in the socket body (10).

4. Locking and unlocking mechanism according to one of claims 2 or 3, **characterized in that** the fastening ring (20) has a double-start thread.

5. Locking and unlocking mechanism according to one of the preceding claims, **characterized in that** the upper socket pot (16) has a lift-limiting groove (22) and/or a sealing lip (24).

6. Locking and unlocking mechanism according to claim 6, **characterized in that** the sealing lip (24) is spring-mounted.

7. Locking and unlocking mechanism according to one of the preceding claims, **characterized in that** at least one guide bushing (32) is formed on the middle socket pot (14), serving to guide the upper socket pot (16) and the lower socket pot (18).

8. Locking and unlocking mechanism according to one of the preceding claims, **characterized in that** at least one guide dome (34) is formed respectively for the upper socket pot (16) and the lower socket pot (12).

9. Locking and unlocking mechanism according to one of the preceding claims, **characterized in that** at least one rear lower extension stop (46) and at least one rear upper extension stop (48) are formed.

10. Locking and unlocking mechanism according to one of claims 3 to 13, **characterized in that** the socket base (18), as a latching and release mechanism, has a heart-shaped cam control (38).

11. Locking and unlocking mechanism according to claim 14, **characterized in that** the heart-shaped cam control (38) is double spring-mounted.

12. Locking and unlocking mechanism according to one of the preceding claims, **characterized in that** guide domes (34) are formed, which are arranged on a circumference of the lower socket pot (12) and ensure a secure seat in the extended end position.

13. Locking and unlocking mechanism according to one of the preceding claims, **characterized in that** a contact carrier (52) for an earth contact is formed.

14. Locking and unlocking mechanism according to one of the preceding claims, **characterized in that** the socket system (100) can be actuated by applying pressure to the first metal cover plate (26), and that this thereby triggers either retraction into the panel or extension out of the panel.

## Revendications

1. Mécanisme de verrouillage et de déverrouillage pour un système de prise (100) destiné à être monté dans un panneau, le système de prise (100) étant conçu de manière à pouvoir être escamoté dans le panneau et présentant à cet effet un corps de prise (10) avec un boîtier d'installation (30),
**caractérisé en ce que**
le corps de prise (10) présente un pot inférieur de prise (12), un pot intermédiaire de prise (14) et un pot supérieur de prise (16), les pots de prise (12, 14, 16) étant conçus de manière à pouvoir être réversiblement télescopés à l'intérieur du boîtier d'installation (30), de sorte que le corps de prise (10) est de hauteur variable, le pot inférieur de prise (12) et le pot supérieur de prise (16) étant chacun montés sur ressort et le pot intermédiaire de prise (14) étant conçu fixe, de sorte que le pot inférieur de prise (12) et le pot supérieur de prise (16) peuvent être insérés de manière réversible dans le pot intermédiaire de prise (14) et que, de ce fait, le pot supérieur de prise (16) et le pot inférieur de prise (12) peuvent être rapprochés l'un de l'autre dans leur direction mutuelle, une première plaque métallique (26) étant formée sur une face supérieure du pot supérieur de prise (16) et une seconde plaque métallique (28) étant formée sur le boîtier d'installation (30), de sorte que, lors de l'insertion du pot supérieur de prise (16) dans le pot intermédiaire de prise (14) dans le boîtier d'installation (39), les deux plaques métalliques (26, 28) affleurent l'une avec l'autre.

2. Mécanisme de verrouillage et de déverrouillage selon la revendication 1, **caractérisé en ce qu'**un fond de prise (18) ainsi qu'une bague de fixation (20) sont formés.

3. Mécanisme de verrouillage et de déverrouillage selon l'une des revendications précédentes, **caractérisé en ce qu'**au moins une prise de courant et/ou un port de charge USB (42) est formé dans le corps de prise (10).

4. Mécanisme de verrouillage et de déverrouillage selon l'une des revendications 2 ou 3, **caractérisé en ce que** la bague de fixation (20) comporte un filetage à deux entrées.

5. Mécanisme de verrouillage et de déverrouillage selon l'une des revendications précédentes, **caractérisé en ce que** le pot supérieur de prise (16) présente une rainure de limitation de course (22) et/ou une lèvre d'étanchéité (24).

6. Mécanisme de verrouillage et de déverrouillage selon la revendication 6, **caractérisé en ce que** la lèvre d'étanchéité (24) est montée sur ressort.

7. Mécanisme de verrouillage et de déverrouillage selon l'une des revendications précédentes, **caractérisé en ce qu'**au moins une douille de guidage (32) est formée sur le pot intermédiaire de prise (14), ladite douille servant au guidage du pot supérieur de prise (16) ainsi que du pot inférieur de prise (18).

8. Mécanisme de verrouillage et de déverrouillage selon l'une des revendications précédentes, **caractérisé en ce qu'**au moins un plot de guidage (34) est formé respectivement pour le pot supérieur de prise (16) ainsi que pour le pot inférieur de prise (12).

9. Mécanisme de verrouillage et de déverrouillage selon l'une des revendications précédentes, **caractérisé en ce qu'**au moins une butée arrière inférieure de sortie (46) ainsi qu'au moins une butée arrière supérieure de sortie (48) sont formées.

10. Mécanisme de verrouillage et de déverrouillage selon l'une des revendications 3 à 13, **caractérisé en ce que** le fond de prise (18) présente, comme mécanisme d'encliquetage et de libération, une commande à came en cœur (38).

11. Mécanisme de verrouillage et de déverrouillage selon la revendication 14, **caractérisé en ce que** la commande à came en cœur (38) est montée sur double ressort.

12. Mécanisme de verrouillage et de déverrouillage selon l'une des revendications précédentes, **caractérisé en ce que** des plots de guidage (34) sont formés, lesquels sont disposés sur une circonférence du pot inférieur de prise (12) et assurent un maintien sûr dans la position finale sortie.

13. Mécanisme de verrouillage et de déverrouillage selon l'une des revendications précédentes, **caractérisé en ce qu'**un support de contact (52) pour un contact de protection est formé.

14. Mécanisme de verrouillage et de déverrouillage selon l'une des revendications précédentes, **caractérisé en ce que** le système de prise (100) peut être actionné par l'exercice d'une pression sur la première plaque métallique (26) et qu'il en résulte soit l'escamotage dans le panneau, soit la sortie hors du panneau.
